# EUROPÄISCHE PATENTSCHRIFT

(11) **EP 0 463 590 B1**
(45) Veröffentlichungstag und Bekanntmachung des Hinweises auf die Patenterteilung: **20.08.1997**
(21) Anmeldenummer: 91110334.9
(22) Anmeldetag: 22.06.1991
(51) Int. Cl.: H01H 51/27, H01F 7/14

(54) **Stellantrieb zur Einstellung von zwei selbsthaltenden Lagen**
Actuator for adjusting two self-holding positions
Dispositif d'entraînement pour réglage de deux positions à auto-maintien

(30) Priorität: 26.06.1990 DE 4020275; 30.08.1990 DE 4027366
(43) Veröffentlichungstag der Anmeldung: 02.01.1992
(73) Patentinhaber: LUCAS INDUSTRIES PUBLIC LIMITED COMPANY, Solihull, West Midlands B91 3TX (GB)
(72) Erfinder: Bierbrauer, Franz, Dipl.-Ing., W-6635 Schwalbach (DE); Landau, Horst, Dipl.-Ing., W-7024 Filderstadt 4 (DE)
(74) Vertreter: Rotermund, Hanns-Jörg, Dipl.-Phys.

(56) Entgegenhaltungen:
- EP-A- 0 203 515
- AU-B- 1 155 866
- DE-A- 3 020 852
- DE-B- 1 292 244
- GB-A- 2 226 453
- US-A- 2 632 072
- US-A- 4 804 934

## Beschreibung

Die Erfindung betrifft einen Stellantrieb zur Einstellung von zwei selbsthaltenden Lagen, welche durch elektrische Bestromung einer elektrisch umpolbaren und eine zylindrische Magnetspule aufweisenden Elektromagnetenanordnung in der einen oder anderen Bestromungsrichtung einstellbar sind, wobei zwei magnetisch entgegengesetzte Pole der Magnetspule sowie zumindest ein Pol einer relativ zur Magnetspule beweglichen Permanentmagnetanordnung miteinander zusammenwirken und je nach elektrischer Bestromungsrichtung der Magnetspule die eine oder andere Lage relativ zueinander einzunehmen suchen, und die Pole der Magnetspule als Halteelemente aus magnetisierbarem Material ausgebildet bzw. mit Halteelementen versehen sind und sich der genannte Pol der Permanentmagnetanordnung in jeder der beiden selbsthaltenden Lagen maximal an eines der Halteelemente annähert.

Bei einem auf dem Markt erhältlichen Stellantrieb besitzt die Elektromagnetanordnung eine zylinderförmige Spule, in der ein Anker nach Art eines Kolbens verschiebbar angeordnet ist. Mittels einer Feder wird dieser Anker in eine Endlage gedrängt, in der der Anker etwas aus der Spule herausragt. Somit kann diese Endlage im stromlosen Zustand der Spule durch die Kraft der genannten Feder gehalten werden. In der anderen Endlage wird der Anker durch einen stationären Haftmagneten gehalten, an dem der Anker in dieser Stellung anliegt. Zur Verstellung des Ankers wird die Spule jeweils in der einen oder anderen Stromrichtung mit einer elektrischen Spannungsquelle verbunden. Damit läßt sich der Anker aus der einen Endlage gegen die Kraft der Feder durch die von der Spule erzeugten magnetischen Kräfte in die andere Endlage schieben. Wird nun die Spule in entgegengesetzter Richtung elektrisch bestromt, so wirkt das von ihr erzeugte Magnetfeld dem Magnetfeld des Haftmagneten entgegen, so daß die Feder den Anker wieder in die eine Endlage zurückzustellen vermag.

Die Linearbewegung des Ankers kann gegebenenfalls durch entsprechende Getriebelemente, beispielsweise durch eine mit einem Zahnritzel zusammenwirkende und mit dem Anker verbundene Zahnstange, in eine Drehbewegung umgesetzt werden.

Dieser bekannte Stellantrieb ist trotz seiner prinzipiell einfachen Konstruktion herstellungsmäßig recht aufwendig.

Aus der AU-PS 1 155 866 ist weiterhin ein Stellantrieb bekannt, bei dem zwei magnetisch entgegengesetzte Pole einer Elektromagnetanordnung sowie mindestens ein Pol einer relativ zur Elektromagnetanordnung beweglichen Permanentmagnetanordnung miteinander zusammenwirken und je nach elektrischer Bestromungsrichtung der Magnetspule die eine oder andere Lage relativ zueinander einzunehmen suchen. Dabei sind die Pole der Magnetspule als Halteelement aus magnetisierbarem Material ausgebildet, wobei sich der Pol der Permanentmagnetanordnung in jeder der beiden selbsthaltenden Lagen maximal an eines der Halteelemente annähert.

Aufgabe der Erfindung ist es, einen konstruktiv besonders einfachen Stellantrieb zu schaffen, wobei auch größere Stellkräfte erreichbar sein sollten.

Diese Aufgabe wird bei einem Stellantrieb der eingangs genannten Art erfindungsgemäß dadurch gelöst, daß der Permanentmagnetanordnung innerhalb des von der Magnetspule erzeugbaren Magnetfeldes angeordnet und zwischen den beiden selbsthaltenden Lagen drehverstellbar ist und die magnetische Nord-Süd-Achse des Permanentmagneten quer zur Drehachse verläuft und in allen Stellungen des Permanentmagneten eine Richtungskomponente quer zur Richtung des Magnetfeldes der Magnetspule hat, und daß die Magnetspule axial von einem weichmagnetischen Stab durchsetzt ist und der Stab aus einem Stirnende der Magnetspule heraussteht bzw. dort an einen weichmagnetischen Fortsatz anschließt und am anderen Stirnende der Magnetspule mit einer aus weichmagnetischem Material bestehenden Gehäusewandung eines Gehäuses fest verbunden ist, wobei die Gehäusewandung mit einem Wandungsbereich bzw. Fortsatz über das eine Stirnende der Magnetspule hinausragt und der Permanentmagnet an diesem Stirnende der Magnetspule zwischen dem Stab bzw. dem stabseitigen Fortsatz und dem Wandungsbereich bzw. dem gehäuseseitigen Fortsatz angeordnet ist.

Dadurch, daß die magnetische Nord-Süd-Achse des Permanentmagneten quer zur Drehachse verläuft und in allen Stellungen des Permanentmagneten eine Richtungskomponente quer zur Richtung des Magnetfeldes der Magnetspule hat, kann das von der Elektromagnetanordnung erzeugbare magnetische Feld mit beiden Polen des Permanentmagneten zur Erzeugung hoher Stellkräfte zusammenwirken, weil sich eine starke Bündelung des magnetischen Flusses zwischen den Polen der Elektromagnetanordnung und des Permanentmagneten ergibt.

Weiterhin ist vorteilhaft, daß die einzustellenden Lagen in besonders einfacher Weise selbsthaltend ausgebildet sein können. In beiden einzustellenden Lagen nähern sich nämlich die Pole des Permanentmagneten jeweils relativ stark an die Pole der Elektromagnetanordnung an. Wenn nun die Elektromagnetanordnung weichmagnetische Polteile bzw. -stücke besitzt, so suchen die Pole des Permanentmagneten diese Teile bzw. Stücke auch dann magnetisch anzuziehen, wenn die Elektromagnetanordnung elektrisch stromlos gehalten wird.

Dabei sind die Haltekräfte um so größer, je mehr sich die Pole des Permanentmagneten an die genannten Polteile bzw. -stücke annähern können.

In aller Regel wird jedoch - beispielsweise durch eine Kunststoffabdeckung der Pole des Permanentmagneten - eine unmittelbare Berührung zwischen den Polteilen bzw. -stücken der Elektromagnetanordnung und den Polen des Permanentmagneten verhindert, d.h. es verbleibt immer ein kleiner Luftspalt bzw. ein mit nichtmagnetisierbarem Material ausgefüllter Abstandsraum. Dadurch wird gewährleistet, daß die Elektromagnetanordnung den Permanentmagneten bereits bei Beaufschlagung mit relativ geringen elektrischen Strömen in der einen oder anderen Richtung aus der einen in die andere Endlage umzuschalten vermag.

Im übrigen bilden bei dem erfindungsgemäßen Stellantrieb das aus dem einen Stirnende der Spule herausragende Ende des weichmagnetischen Stabes bzw. den Stab fortsetzenden Fortsatz einerseits und der Fortsatz der Gehäusewandung andererseits die Polteile bzw. -stücke der Elektromagnetanordnung. Hierdurch kann eine besonders kompakte Baueinheit erzielt werden.

Gemäß einer bevorzugten Ausführungsform kann das Gehäuse im wesentlichen geschlossen und zylinderförmig ausgebildet sein, wobei dann eine Stirnwand des Gehäuses die mit dem Stab fest verbundene Gehäusewandung bildet und die andere Stirnwand den über das eine Stirnende der Magnetspule hinausragenden Wandungsbereich bildet.

Gegebenenfalls können an der Wandung des becherförmigen Gehäuses auch mehrere, beispielsweise zwei oder drei, die eine Stirnseite der Spule überragende Fortsätze der Gehäusewandung angeordnet sein, wobei diese Wandungsfortsätze in der Regel über den Umfang des Gehäuses gleichförmig verteilt sind. Auf diese Weise werden am Gehäuse mehrere gleichnamige Polteile bzw. -stücke gebildet. Damit besteht die Möglichkeit, mehrere separate Permanentmagneten jeweils zwischen einem Fortsatz der Wandung des Gehäuses und dem freien Ende des Stabes bzw. dem an den Stab anschließenden Fortsatz anzuordnen.

Die Mehrfachanordnung der Permanentmagneten kann vorteilhaft sein, wenn der Stellantrieb für Handhabungsgeräte mit Greiferfunktion verwendet werden soll. Hierbei kann jeder Permanentmagnet mit je einem separaten Greiferelement antriebsgekoppelt sein.

Bei einer anderen vorteilhaften Ausführungsform der Erfindung ist vorgesehen, daß die Pole der Elektromagnetanordnung bzw. deren Polteile oder -stücke nur mit einem Pol bzw. mehreren gleichnamigen Polen der Permanentmagnetanordnung zusammenwirken.

In diesem Falle kann bei einem Drehantrieb beispielsweise die Permanentmagnetanordnung als Exzenter ausgebildet sein, an dem der Pol bzw. die Pole der einen magnetischen Polarität exzentrisch zur Drehachse angeordnet sind, derart, daß sie mit den Polen oder Pulschuhen bzw. -stücken der Elektromagnetanordnung zusammenwirken können, wobei die Pole bzw. die Polschuhe oder -stücke der Elektromagnetanordnung wiederum aus weichmagnetischem Material bestehen, so daß sie mit der Permanentmagnetanordnung zur Sicherung der einzustellenden Lagen magnetisch zusammenwirken vermögen.

Im übrigen wird hinsichtlich vorteilhafter Merkmale der Erfindung auf die Ansprüche sowie die nachfolgende Erläuterung besonders bevorzugter Ausführungsformen verwiesen, die in der Zeichnung dargestellt sind.

Dabei zeigt
- Fig. 1: eine geschnittene Seitenansicht einer ersten Ausführungsform des erfindungsgemäßen Stellantriebes,
- Fig. 2: ein Schnittbild entsprechend der Schnittebene II-II in Fig. 1,
- Fig. 3: eine geschnittene Seitenansicht einer zweiten Ausführungsform des erfindungsgemäßen Stellantriebes,
- Fig. 4: ein Schnittbild entsprechend der Schnittebene IV-IV in Fig. 3,
- Fig. 5: eine Achsansicht eines weiteren, als Drehantrieb ausgebildeten Stellantriebes,
- Fig. 6: eine Seitenansicht entsprechend dem Pfeil VI in Fig. 5,
- Fig. 7: eine der Fig. 5 entsprechende Ansicht einer Variante zur Ausführungsform der Fig. 5 und

Der in den Figuren 1 und 2 dargestellte Stellantrieb besitzt eine zylinderförmige Magnetspule 1, vorzugsweise mit relativ kurzer axialer Länge und vergleichsweise großem Durchmesser. Die Wicklungen der Magnetspule 1 sind auf einem Kunststoff-Tragteil 2 angeordnet, an dessen einer Stirnseite ein Sockel 3 angeformt ist, welcher einerseits zur Befestigung der Magnetspule 1 auf einer Montagefläche 4 und andererseits auch zur Halterung der in ihn eingebetteten elektrischen Anschlüsse 5 der Magnetspule 1 dient.

Die Magnetspule 1 wird axial durchsetzt von einem weichmagnetischen Stab 6, welcher am einen Stirnende aus der Magnetspule 1 mit einem Fortsatz 7 herausragt, der exzentrisch angeordnet ist und eine abgeplattete obere Seite besitzt. Mit seinem anderen Ende ist der Stab 6 fest, beispielsweise durch Nietung, mit dem Boden eines die Magnetspule 1 umschließenden becherförmigen Gehäuse 8 aus weichmagnetischem Material verbunden. Die Umfangswandung des Gehäuses 8 ragt auf der vom Gehäuse 8 nicht abgedeckten einen Stirnseite der Magnetspule 1 mit einem Fortsatz 9, welcher etwa gleiche Breite und Länge wie der Fortsatz 7 des Stabes 6 aufweist, über die in Fig. 1 linke Stirnseite der Magnetspule 1 hinaus. Bei Bestromung der Magnetspule 1 bilden die Fortsätze 7 und 9 magnetisch entgegengesetzte Polteile bzw. -stücke, zwischen denen sich ein vergleichsweise starkes Magnetfeld erstreckt, insbesondere, wenn der Abstand zwischen den Fortsätzen 7 und 9 gering ist.

Zwischen den Fortsätzen 7 und 8 ist ein doppelarmiger Hebel 10 aus nichtmagnetisierbarem Material, vorzugsweise Kunststoff, an einer zur Spulenachse parallelen, jedoch zur Spulenachse exzentrischen Achse 11 drehbar angeordnet, welche den Hebel 10 mit einem anzutreibenden Teil, beispielsweise einer Walze 12, antriebsmäßig verbindet.

Im Hebel 10 ist innerhalb des zwischen den Fortsätzen 7 und 9 erzeugbaren Magnetfeldes ein Permanentmagnet 13 eingebettet bzw. durch Klemmung festgehalten. Die magnetische Nord-Süd-Achse des Permanentmagneten 13 liegt etwa im dargestellten Beispiel in einer Mittellage des Hebels 10 quer zur Richtung des zwischen den Fortsätzen 7 und 9 erzeugbaren Magnetfeldes.

Der dargestellte Stellantrieb funktioniert wie folgt:

Wird die Magnetspule 1 in der einen oder anderen Richtung elektrisch bestromt, so wird zwischen den Fortsätzen 7 und 9 jeweils ein in der einen oder anderen Richtung polarisiertes Magnetfeld erzeugt.

Dieses Magnetfeld tritt in Wechselwirkung mit dem Permanentmagneten 13, wobei auf den Permanentmagneten 13 ein Drehmoment ausgeübt wird, welches den Permanentmagneten 13 so zu verstellen sucht, daß dessen magnetische Nord-Süd-Richtung antiparallel zur magnetischen Nord-Süd-Richtung des zwischen den Fortsätzen 7 und 9 erzeugten Magnetfeldes steht.

Da die Arme des Hebels 10 anschlagartig mit dem Fortsatz 7 des Stabes 6 zusammenwirken - zu diesem Zweck besitzen die Hebelarme entsprechende Anschlagflächen 10' -, wird eine exakt antiparallele Ausrichtung der magnetischen Nord-Süd-Richtung des Permanentmagneten 13 relativ zur magnetischen Nord-Süd-Richtung des zwischen den Fortsätzen 7 und 9 erzeugten magnetischen Feldes verhindert, d.h. in beiden erreichbaren Endlagen des Hebels 10 bilden diese Nord-Süd-Richtungen in Stirnansicht der Magnetspule 1 einen Winkel von beispielsweise 45^{o}.

Damit ist gewährleistet, daß der Hebel 10 je nach elektrischer Polung der Magnetspule 1 in die eine oder andere Endlage gedrängt wird bzw. von jeweils einer Endlage in die andere Endlage umgeschaltet werden kann.

Auch bei stromloser Magnetspule 1 werden beide Endlagen selbsttätig gehalten, weil die Pole des Permanentmagneten 13 die jeweils benachbarten Fortsätze 7 und 9 magnetisch anzuziehen suchen und weil die jeweiligen Abstände in den Endlagen des Hebels 10 ein (relatives) Minimum erreichen.

In der Regel soll der Hebel 10 bzw. ein stattdessen angeordnetes Tragteil für den Permanentmagneten 13 so ausgebildet sein, daß eine unmittelbare Berührung zwischen dem Permanentmagneten 13 und dem Fortsatz 7 und/oder 9 verhindert wird. Dadurch werden die in den Endlagen des Hebels 10 wirkenden magnetischen Haltekräfte, welche durch Zusammenwirken des Permanentmagneten 13 mit den Fortsätzen 7 und 9 erzeugt werden, verringert, mit der Folge, daß es genügt, die Magnetspule 1 mit relativ schwachen elektrischen Strömen zu beaufschlagen, um ein Umschalten des Hebels 10 zwischen den beiden Endlagen zu ermöglichen.

Um hohe Drehmomente erreichen zu können, sollen die Fortsätze 7 und 9 mit relativ großen Flächen einander zugewandt sein, so daß das Magnetfeld zwischen den Fortsätzen 7 und 9 den Permanentmagneten 13 "einhüllt". Gleichzeitig soll der Permanentmagnet quer zu seiner magnetischen Nord-Süd-Achse einen möglichst großen Querschnitt aufweisen, wobei der Durchmesser des Querschnittes gegebenenfalls größer sein kann als die Länge des Permanentmagneten in Richtung seiner magnetischen Achse.

Besonders große Drehmomente lassen sich erzielen, wenn der Permanentmagnet 13 einen rechteckigen bzw. - vorzugsweise einen quadratischen Querschnitt aufweist und derart angeordnet ist, daß die Drehachse 11 parallel zu zwei Seiten des Rechteckes bzw. Quadrates ausgerichtet ist.

Abweichend von der dargestellten Ausführungsform kann der Hebel 10 bzw. ein entsprechendes Tragteil für den Permanentmagneten 13 auch eine andere Form haben. Beispielsweise können die Anschlagflächen 10' mit anderer V-Form relativ zueinander angeordnet sein, um zwischen den Endlagen einen Drehhub zu ermöglichen, welcher größer oder kleiner als 90° ist.

Darüber hinaus kann der Hebel 10 auch mit von den Fortsätzen 7 und 9 getrennten Teilen anschlagartig zusammenwirken.

Gegebenenfalls ist auch eine Mehrfachanordnung der Hebel 10 sowie der zugeordneten Permanentmagneten 13 möglich. In diesem Falle sind mehrere Fortsätze 9 der Umfangswandung des Gehäuses 8 angeordnet, wobei dann zwischen je einem Fortsatz 9 und dem Fortsatz 7 je ein Hebel 10 mit Permanentmagnet 13 in der in den Figuren 1 und 2 dargestellten Weise angeordnet werden kann. Bei Bestromung der Magnetspule 1 werden dann entsprechend viele Hebel 10 simultan verstellt.

Bei der in den Figuren 3 und 4 dargestellten Ausführungsform ist die Magnetspule 1 in einem praktisch völlig geschlossenen Gehäuse 8 untergebracht, dessen zylindrische Umfangswand die Spule 1 praktisch ohne Abstand umschließt. Die eine Stirnwand 8' des Gehäuses 8 ist unmittelbar neben dem zugewandten Stirnende der Spule 1 angeordnet und mit einem die Spule 1 axial durchsetzenden Stab 6 fest verbunden, welcher ebenso wie das Gehäuse 8 aus weichmagnetischem Material besteht. Der Stab 6 erstreckt sich bis zu der in Fig. 3 oberen Stirnseite der Spule 1.

Die andere Stirnwand 8'' des Gehäuses 8 ist mit Abstand von der zugewandten Stirnseite der Spule 8 sowie dem zugewandten Ende des Stabes 6 angeordnet. Gegebenenfalls kann an der Stirnwand 8', abweichend von der Darstellung in Fig. 3, auf der Gehäuseinnenseite ein zum Stab 6 hin vorspringender Fortsatz angeordnet sein, dessen Querschnitt dem Querschnitt des Stabes 6 entsprechen kann.

Bei Bestromung der Magnetspule 1 bilden die Stirnwand 8'' bzw. der daran angeordnete Fortsatz einerseits und das der Stirnwand 8'' zugewandte Ende des Stabes 6 andererseits die Pole bzw. Polstücke der Elektromagnetanordnung, d.h. zwischen dem Stab 6 und der Stirnwand 8'' bzw. dem daran angeordneten Fortsatz wird ein Magnetfeld erzeugt, dessen Stärke abhängig ist von der Stärke des die Magnetspule 1 durchsetzenden elektrischen Stromes.

Im Abstandsraum zwischen dem Stab 6 und der Stirnwand 8'' ist mittels der Achse 11, die in Öffnungen der Umfangswand des Gehäuses 8 drehbar gelagert ist, ein mit dieser Achse 11 drehfest verbundener doppelarmiger Hebel 10 aus nichtmagnetisierbarem Material, beispielsweise Kunststoff, angeordnet. Innerhalb dieses Hebels 10 ist der Permanentmagnet 13 eingebettet, dessen magnetische Nord-Süd-Achse in Längsrichtung der Arme des Hebels 10 ausgerichtet ist.

Die Arme des Hebels 10 sind so bemessen, daß sie mit der Gehäusestirnwand 8'' bzw. mit dem Stab 6 anschlagartig zusammenwirken, derart, daß der Hebel 10 zwei Endlagen einzunehmen vermag, in denen die magnetische Nord-Süd-Richtung des Permanentmagneten 13 schräg zur Achse der Magnetspule 1 ausgerichtet ist.

Je nach Richtung des die Magnetspule 1 beaufschlagenden elektrischen Stromes sucht dann der Permanentmagnet 13 und damit der Hebel 10 die eine oder andere Endlage einzunehmen. Auch bei stromlos geschalteter Spule werden die Endlagen aufgrund der magnetischen Anziehungskräfte selbsttätig gehalten, welche zwischen den Polen des Permanentmagneten 13 und der Gehäusestirnwand 8'' bzw. dem Stab 6 wirksam sind.

Aufgrund des praktisch völlig geschlossenen Gehäuses 8 aus weichmagnetischem Material können sowohl von der Magnetspule 1 als auch vom Permanentmagneten 13 außerhalb des Gehäuses 8 praktisch keinerlei magnetische Streufelder erzeugt werden.

Auch bei der in den Fig. 3 und 4 dargestellten Ausführungsform soll in der Regel in den beiden Endlagen des Hebels 10 keine unmittelbare Berührung zwischen dem Permanentmagneten 13 und dem Stab 6 bzw. dem Gehäuseboden 8'' auftreten. Außerdem soll der Querschnitt des Permanentmagneten 13 quer zu dessen magnetischer Achse wiederum möglichst groß sein, um hohe Drehmomente erzeugen zu können.

Der in den Fig. 5 und 6 dargestellte Stellantrieb besitzt eine zylinderförmige Magnetspule 1 mit einem Kern 20 aus weichmagnetischem Material. Die Magnetspule 1 läßt sich mit einer nicht dargestellten Gleichspannungsquelle in umpolbarer Weise verbinden, so daß die Spule 1 in zwei entgegengesetzten Richtungen mit Strom beaufschlagt werden kann. Je nach elektrischer Stromrichtung weist dann die magnetische Nord-Süd-Richtung des Kernes 20 in Fig. 1 von rechts nach links bzw. von links nach rechts.

Jedes Ende des Kernes 20 ist jeweils mit einem Halteelement 23' bzw. 23'' verbunden, welches ebenso wie der Kern 20 aus weichmagnetischem Material besteht.

Im dargestellten Beispiel sind die Halteelemente 23' und 23'' als Blechteile ausgebildet, welche im wesentlichen aus jeweils einer am Stirnende der Magnetspule 1 angeordneten Platte mit zur Spulenachse radialer Plattenebene bestehen. Die Halteelemente 23' und 23'' besitzen an ihren in Fig. 5 unteren Rändern nach außen abgewinkelte Flansche zur Befestigung auf einer Montageebene. An den in Fig. 5 oberen Enden der Halteelemente 23' und 23'' sind in einer gemeinsamen Ebene gegeneinander gerichtete Lappen 24' und 24'' angeordnet, welche relativ zur Achse der Magnetspule 1 gemäß Fig. 6 zur Seite versetzt sein können.

Zwischen den einander zugewandten freien Enden der Lappen 24' und 24'' verbleibt ein Abstandsraum für ein Exzenterteil 25, welches drehfest auf einer Welle 26 angeordnet ist, deren Achse etwa in der Ebene der Lappen 24' und 24'' quer zur Achse der Magnetspule 1 verläuft.

In dem Beispiel der Fig. 5 und 6 besteht das Exzenterteil 25 aus nichtmagnetisierbarem Material, beispielsweise Kunststoff.

Das Exzenterteil 25 besitzt einen kreissegmentförmigen Abschnitt 25', durch den der mögliche Drehhub des Exzenterteiles 25 im Zusammenwirken mit den Lappen 24' und 24'' begrenzt wird, d.h. in der einen Endlage des Exzenterteiles 25 wirkt der Lappen 24' als Anschlag, während der Exzenterteil 25 in seiner anderen Endlage am Lappen 24'' anschlägt.

Im Abschnitt 25' des Exzenterteiles 25 sind zwei stabförmige Permanentmagneten 27' und 27'' eingebettet, und zwar derart, daß an den radialen Endflächen des Abschnittes 25' des Exzenterteiles 25 jeweils Pole gleicher magnetischer Polarität - im Beispiel der Fig. 5 die magnetischen N-Pole - angeordnet sind.

Die Pole der entgegengesetzten magnetischen Polarität der Permanentmagnete 27' und 27'' können, wie es in Fig. 5 dargestellt ist, etwa in der radialen Mittelebene des Abschnittes 25' des Exzenterteiles 25 aneinanderstoßen.

Mittels der Welle 26 ist das Exzenterteil 25 drehfest mit einem anzutreibenden Organ, im Beispiel der Fig. 5 und 6 mit einer Segmentwalze 12 einer Anzeigetafel, verbunden, wobei axial zwischen der Segmentwalze 12 und dem Exzenterteil 25 ein für beide Teile gemeinsames Wellenlager 29 angeordnet ist.

Der in den Fig. 5 und 6 dargestellte Stellantrieb funktioniert wie folgt:

Die möglichen Endlagen des Exzenterteiles 25 werden bei stromloser Magnetspule 1 durch Zusammenwirken der Permanentmagnete 27' bzw. 27'' mit dem Lappen 24' bzw. 24'' gesichert. Die in Fig. 5 gezeigte Endlage wird durch den Permanentmagneten 27' gehalten, der mit seinem einen Pol (N-Pol) dem Lappen 24' zugewandt ist und denselben anzuziehen sucht. Da der Abstand zwischen dem Lappen 24' und dem zugewandten Pol des Permanentmagneten 27' wesentlich geringer ist als der entsprechende Abstand zwischen dem Lappen 24'' und dem zugewandten Pol des Permanentmagneten 27", sind die zwischen dem Permanentmagneten 27' und dem Lappen 24' wirkenden anziehenden magnetischen Kräfte deutlich größer als diejenigen zwischen dem Permanentmagneten 27'' und dem Lappen 24".

Entsprechend umgekehrt sind die Verhältnisse in der anderen Endlage des Exzenterteiles 25.

Wird nun die Magnetspule 1 bestromt, so bilden die Lappen 24' und 24'' Magnetpole entgegengesetzter magnetischer Polarität, da die Halteelemente 23' und 23'' aus magnetisierbarem Material bestehen und in magnetisch leitender Verbindung mit dem Kern 20 der Magnetspule 1 stehen.

Wenn nun die Richtung der elektrischen Bestromung der Magnetspule 1 so gewählt wird, daß der Lappen 24' einen magnetischen Südpol bildet, so sucht dieser den zugewandten magnetischen Nordpol des Permanentmagneten 27' anzuziehen, während der Lappen 24", welcher bei der angegebenen Bestromungsrichtung der Magnetspule 1 einen magnetischen Nordpol bildet, den zugewandten Nordpol des Permanentmagneten 27'' abstößt. Damit wird ein auf das Exzenterteil 25 einwirkendes Drehmoment in Richtung der in Fig. 5 dargestellten Endlage bewirkt.

Entsprechend Umgekehrtes gilt in der entgegengesetzten Bestromungsrichtung der Magnetspule 1.

Somit können die beiden Endlagen des Exzenterteiles 25 durch entsprechende elektrische Polung der elektrischen Verbindungen der Magnetspule 1 mit der Gleichspannungsquelle eingestellt werden.

Sobald die Endlagen erreicht sind, kann die Magnetspule 1 stromlos geschaltet werden.

Abweichend von der in den Fig. 5 und 6 dargestellten Ausführungsform können die Permanentmagnete 27' und 27'' auch so im Abschnitt 25' des Exzenterteiles 25 eingebettet sein, daß sie in den Endlagen des Exzenterteiles 25 jeweils auf dem Lappen 24' bzw. 24'' aufliegen. Dadurch können die die Endlagen des Exzenterteiles 25 sichernden Haltekräfte vergrößert werden.

Die in Fig. 5 dargestellte Ausführungsform, bei der zwischen den Lappen 24' und 24'' sowie den Permanentmagneten 27' und 27'' in den Endlagen des Exzenterteiles 25 jeweils ein geringer Abstand verbleibt, verhindert, daß die Permanentmagnete 27' und 27'' "hart" auf die Lappen 24' bzw. 24'' aufschlagen können, wodurch die permanente Magnetisierung der Permanentmagnete 27' und 27'' tendenziell geschwächt werden kann.

Die in Fig. 7 dargestellte Ausführungsform unterscheidet sich von der Ausführungsform der Fig. 5 und 6 lediglich dadurch, daß das Exzenterteil 25 als Permanentmagnet ausgebildet ist, wobei der Abschnitt 25' den Pol der einen Polarität (N-Pol) und der der Welle 26 benachbarte Bereich den Pol der entgegengesetzten magnetischen Polarität bildet.

Die Funktion dieser Ausführungsform entspricht derjenigen der Fig. 5 und 6.

Bei den Ausführungsformen der Fig. 5 bis 7 wirken die Halteelemente 23' und 23" bzw. an ihnen angeformte Lappen 24' und 24" mit dem Exzenterteil 25 bzw. dem Schieber 30 nach Art von Anschlägen zusammen.

Grundsätzlich ist es jedoch auch möglich, Anschläge anzuordnen, die mit dem jeweils vom Stellantrieb angetriebenen Organ, z.B. mit der Segmentwalze 12, zusammenwirken. In diesem Falle werden die Halteelemente 23' und 23'' bzw. die Lappen 24' und 24'' nicht als mechanische Anschläge benötigt.

Im übrigen ist es grundsätzlich auch möglich, auf mechanische Anschläge völlig zu verzichten und allein magnetische Kräfte zwischen den Halteelementen 23' und 23'' bzw. damit verbundenen Teilen und relativ dazu beweglichen Permanentmagneten, die als zur Magnetspule 1 bewegliches Teil oder als Elemente desselben angeordnet sind, zur anschlagartigen Sicherung der einzustellenden Lagen auszunutzen.

Um gegebenenfalls ein Signal erzeugen zu können, welches anzeigt, daß die eine oder andere Lage des Exzenters 25 bzw. des Schiebers 30 erreicht ist, können Hallgeneratoren oder sonstige Sensoren angeordnet sein, die in diesen Lagen auf das Magnetfeld der Permanentmagneten ansprechen.

Bei der Erfindung ist besonders vorteilhaft, daß die einzustellenden Lagen auch bei stromlosen Elektromagneten mit großer Kraft eingehalten werden können, wobei gegebenenfalls durch Bestromung des Elektromagneten eine stark erhöhte Haltekraft möglich ist, und zwar bei beiden Lagen.

Zur Umschaltung zwischen den beiden Lagen genügt ein kurzer Stromstoß, d.h. der Energieaufwand ist gering.

## Patentansprüche

1. Stellantrieb zur Einstellung von zwei selbsthaltenden Lagen, welche durch elektrische Bestromung einer elektrisch umpolbaren und eine zylindrische Magnetspule (1) aufweisenden Elektromagnetenanordnung in der einen oder anderen Bestromungsrichtung einstellbar sind, wobei zwei magnetisch entgegengesetzte Pole (7, 9, 24', 24") der Magnetspule (1) sowie zumindest ein Pol einer relativ zur Magnetspule (1) beweglichen Permanentmagnetanordnung (13, 25, 27', 27") miteinander zusammenwirken und je nach elektrischer Bestromungsrichtung der Magnetspule (1) die eine oder andere Lage relativ zueinander einzunehmen suchen, und die Pole (7, 9, 24', 24") der Magnetspule (2) als Halteelemente aus magnetisierbarem Material ausgebildet bzw. mit Halteelementen versehen sind und sich der genannte Pol der Permanentmagnetanordnung (13, 25, 27', 27") in jeder der beiden selbsthaltenden Lagen maximal an eines der Halteelemente annähert,
dadurch **gekennzeichnet**,
daß der Permanentmagnetanordnung (13) innerhalb des von der Magnetspule (1) erzeugbaren Magnetfeldes angeordnet und zwischen den beiden selbsthaltenden Lagen drehverstellbar ist und die magnetische Nord-Süd-Achse des Permanentmagneten (13) quer zur Drehachse (11) verläuft und in allen Stellungen des Permanentmagneten (13) eine Richtungskomponente quer zur Richtung des Magnetfeldes der Magnetspule (1) hat, und
daß die Magnetspule (1) axial von einem weichmagnetischen Stab (6) durchsetzt ist und der Stab (6) aus einem Stirnende der Magnetspule (1) heraussteht bzw. dort an einen weichmagnetischen Fortsatz (7) anschließt und am anderen Stirnende der Magnetspule (1) mit einer aus weichmagnetischem Material bestehenden Gehäusewandung eines Gehäuses (8) fest verbunden ist, wobei die Gehäusewandung mit einem Wandungsbereich bzw. Fortsatz (9) über das eine Stirnende der Magnetspule (1) hinausragt und der Permanentmagnet (13) an diesem Stirnende der Magnetspule (1) zwischen dem Stab (6) bzw. dem stabseitigen Fortsatz (7) und dem Wandungsbereich bzw. dem gehäuseseitigen Fortsatz (9) angeordnet ist.

2. Stellantrieb nach Anspruch 1,
dadurch **gekennzeichnet**,
daß das Gehäuse (8) im wesentlichen geschlossen und zylinderförmig ausgebildet ist und daß eine Stirnwand (8') des Gehäuses die mit dem Stab (6) fest verbundene Gehäusewandung bildet und die andere Stirnwand (8") den über das eine Stirnende der Magnetspule (1) hinausragenden Wandungsbereich bildet.

3. Stellantrieb nach Anspruch 1 oder 2,
dadurch **gekennzeichnet**,
daß die Magnetspule (1) eine relativ kurze axiale Länge und einen vergleichsweise großen Durchmesser besitzt.

4. Stellantrieb nach einem der Ansprüche 1 bis 3,
dadurch **gekennzeichnet**,
daß der Permanentmagnet (13) in Kunststoffteilen (Hebel 10) gehaltert bzw. eingebettet ist, die in beiden Lagen mit Polteilen bzw. -stücken (7, 9; 6, 8") der Elektromagnetanordnung (1) anschlagartig zusammenwirken.

5. Stellantrieb nach Anspruch 2,
dadurch **gekennzeichnet**,
daß die Umfangswandung des Gehäuses (8) die Magnetspule (1) ohne bzw. nahezu ohne Abstand umschließt und die eine Stirnwand (8') des Gehäuses (8) unmittelbar neben dem benachbarten Stirnende der Magnetspule (1) angeordnet ist.

6. Stellantrieb nach Anspruch 1,
dadurch **gekennzeichnet**,
daß die Permanentmagnetanordnung (25; 27', 27") als Exzenter bzw. als Teil desselben ausgebildet ist, wobei in einem exzentrischen Abschnitt (25') des Exzenters zwei Permanentmagnete (27', 27") eingebettet bzw. angeordnet sind, deren Pole der einen magnetischen Polarität jeweils an in Umfangsrichtung des Exzenters voneinander abgewandten radialen Endbereichen des Abschnittes (25') angebracht sind.

7. Stellantrieb nach Anspruch 1,
dadurch **gekennzeichnet**,
daß die Permanentmagnetanordnung (25) als Exzenter bzw. als Teil desselben ausgebildet ist, wobei der Exzenter als Permanentmagnet ausgebildet ist und ein exzentrischer Bereich (25') den Pol der einen magnetischen Polarität bildet.

8. Stellantrieb nach einem der vorhergehenden Ansprüche,
dadurch **gekennzeichnet**,
daß die Halteelemente mit der Permanentmagnetanordnung (13; 25; 27', 27") als mechanische Anschläge zusammenwirken.

9. Stellantrieb nach einem der vorhergehenden Ansprüche,
dadurch **gekennzeichnet**,
daß mindestens ein Pol der Permanentmagnetanordnung (13; 25; 27', 27") sich in den beiden Lagen jeweils maximal an weichmagnetische Polteile bzw. -stücke (6, 8"; 7, 9; 23', 23"; 24', 24") der Elektromagnetanordnung (1) annähert bzw. in einer mittleren Lage von diesen Teilen einen maximalen Abstand aufweist.

10. Stellantrieb nach Anspruch 9,
dadurch **gekennzeichnet**,
daß in beiden Lagen eine unmittelbare Berührung zwischen den Polteilen bzw. -stücken (6, 8"; 7, 9; 23', 23"; 24', 24") der Elektromagnetanordnung (1) und der Permanentmagnetanordnung (13; 25; 27', 27") - z.B. durch Anschläge (Hebel 10) - verhindert wird.

## Claims

1. Positioning drive for the setting of two self-holding positions which can be selected by the flow of electrical current in the one or other current flow direction in an electromagnet arrangement of which the polarity can be changed and which has a cylindrical magnet coil (1), wherein two magnetically opposite poles (7, 9, 24', 24") of the magnet coil (1) and also at least one pole of a permanent magnet arrangement (13, 25, 27', 27") movable relative to the magnet coil (1) cooperate together and attempt to adopt the one or other position relative to one another, depending on the direction of electrical current flow in the magnet coil (1), and wherein the poles (7, 9, 24', 24") of the magnet coil (2) are formed as holding elements of magnetisable material, or are provided with holding elements, and the said pole of the permanent magnet arrangement (13, 25, 27', 27") approaches one of the holding elements in each of the two self-holding positions by a maximum amount, characterised in that the permanent magnet arrangement (13) is arranged within the magnetic field, which can be generated by the magnet coil (1) and is rotationally adjustable between the two self-holding positions; in that the magnetic north-south axis of the permanent magnet (13) extends transversely to the axis of rotation (11) and has in all positions of the permanent magnet (13) a directional component transverse to the direction of the magnetic field of the magnetic coil (1); and in that the magnetic coil (1) is axially permeated by a soft magnetic bar (6), and the bar (6) projects out of one end of the magnetic coil (1), or is joined there to a soft magnetic projection (7), and is fixedly connected at the other end face of the magnetic coil (1) to a housing wall of the housing (8) consisting of soft magnetic material, wherein the housing wall has a wall region or projection (9) which projects beyond the end face of the magnetic coil (1) and the permanent magnet (13) is arranged at this end face of the magnetic coil (1) between the bar (6), or the bar-like projection (7), and the wall region, or the housing side projection (9).

2. Positioning drive in accordance with claim 1, characterised in that the housing (8) is substantially closed and of cylinder like shape; and in that one end wall (8') of the housing forms the housing wall which is fixedly connected to the bar (6) and the other end wall (8") forms the wall region which projects beyond the one end face of the magnetic coil (1).

3. Positioning drive in accordance with claim 1 or claim 2, characterised in that the magnetic coil (1) has a relatively short axial length and a comparatively large diameter.

4. Positioning drive in accordance with one of the claims 1 to 3, characterised in that the permanent magnet (13) is mounted or embedded in plastic parts (lever 10) which cooperates in abutment-like manner in both positions with pole parts or pole pieces (7, 9; 6, 8") of the electromagnet arrangement (1).

5. Positioning drive in accordance with claim 2, characterised in that the peripheral wall of the housing (8) surrounds the magnetic coil (1) without or almost without clearance and the one end wall (8') of the housing (8) is arranged directly alongside the neighbouring end face of the magnetic coil (1).

6. Positioning drive in accordance with claim 1, characterised in that the permanent magnet arrangement (25; 27', 27") is formed as an eccentric arrangement, or as a part of the latter, with two permanent magnets (27', 27") being embedded or arranged in an eccentric section (25') of the eccentric arrangement, with the poles of the permanent magnets of the one magnetic polarity being respectively mounted on radial end regions of the section (25') which face away from each other in the peripheral direction of the eccentric arrangement.

7. Positioning drive in accordance with claim 1, characterised in that the permanent magnet arrangement (25) is formed as an eccentric arrangement, or as a part of the latter, with the eccentric arrangement being designed as a permanent magnet, and an eccentric region (25') forming the pole of the one magnetic polarity.

8. Positioning drive in accordance with one of the preceding claims, characterised in that the holding elements cooperate with the permanent magnet arrangement (13; 25; 27', 27") as mechanical abutments.

9. Positioning drive in accordance with one of the preceding claims, characterised in that at least one pole of the permanent magnet arrangement (13; 25; 27', 27") approaches in its two positions in each case the soft magnetic pole parts or pieces (6, 8"; 7, 9; 23', 23"; 24', 24") of the electromagnet arrangement (1) by a maximum amount, i.e. has a maximum spacing from these parts in a central position.

10. Positioning drive in accordance with claim 9, characterised in that a direct contact between the pole parts or pole pieces (6, 8"; 7, 9; 23', 23"; 24', 24") of the electromagnet arrangement (1) and of the permanent magnet arrangement (13; 25; 27', 27") is prevented - for example by means of abutments (lever 10).

## Revendications

1. Dispositif d'entraînement pour le réglage de deux positions d'auto-maintien, qui peuvent être réglées au moyen de l'envoi d'un courant électrique à un dispositif électromagnétique, dont la polarité électrique peut être inversée et qui comporte une bobine magnétique cylindrique (1), dans un sens d'alimentation en courant ou dans l'autre, dans lequel deux pôles (7,9,24',24"), opposés du point de vue magnétique, de la bobine magnétique (1) ainsi qu'au moins un pôle d'un dispositif à aimant permanent (13,25,27',27"), déplaçable par rapport à la bobine magnétique (1), coopèrent entre eux et tendent à se placer relativement dans une position ou une autre, en fonction du sens du courant électrique d'alimentation de la bobine magnétique (1), et les pôles (7,9,24',24") de la bobine magnétique (2) sont agencés sous la forme d'éléments de maintien formés d'un matériau aimantable ou sont pourvus d'éléments de maintien et, dans chacune des deux positions d'auto-maintien, ledit pôle du dispositif à aimant permanent (13,25,27',27") se rapproche au maximum de l'un des éléments de maintien,
caractérisé en ce
que le dispositif à aimant permanent (13) est disposé à l'intérieur du champ magnétique pouvant être produit par la bobine magnétique (1) et est réglable par rotation entre les deux positions d'auto-maintien, et l'axe magnétique nord - sud de l'aimant permanent (13) s'étend transversalement par rapport à l'axe de rotation (11) et possède, dans toutes les positions de l'aimant permanent (13) une composante de direction transversale par rapport à la direction du champ magnétique de la bobine magnétique (1), et
que la bobine magnétique (1) est traversée axialement par un barreau en matériau magnétique doux (6) et que le barreau (6) fait saillie hors d'une extrémité frontale de la bobine magnétique (1) et, en cet endroit, se raccorde à un prolongement en matériau magnétique doux (16) et, au niveau de l'autre extrémité frontale de la bobine magnétique (1) est relié rigidement à une paroi d'un boîtier (8), qui est réalisée en un matériau magnétique doux, la paroi du boîtier faisant saillie par un élément de paroi ou un prolongement (9) au-delà d'une extrémité frontale de la bobine magnétique (1), et l'aimant permanent (13) étant disposé, au niveau de cette extrémité frontale de la bobine magnétique (1), entre le barreau (6) et le prolongement (7) situé du côté du barreau et la zone de paroi ou le prolongement (9) situé du côté du boîtier.

2. Dispositif d'entraînement de réglage selon la revendication 1, caractérisé en ce que le boîtier (8) est essentiellement fermé et est agencé avec une forme cylindrique et qu'une paroi frontale (8') du boîtier forme la paroi du boîtier, qui est reliée rigidement au barreau (6), et que l'autre paroi frontale (8") forme l'élément de paroi qui fait saillie au-delà d'une extrémité frontale de la bobine magnétique (1).

3. Dispositif d'entraînement de réglage selon la revendication 1 ou 2, caractérisé en ce que la bobine magnétique (1) possède une longueur axiale relativement courte et un diamètre relativement important.

4. Dispositif d'entraînement de réglage selon l'une des revendications 1 à 3, caractérisé en ce que l'aimant permanent (13) est retenu ou enchâssé dans des pièces en matière plastique (levier 10), qui dans les deux positions, coopèrent à la manière de butées, avec des parties ou pièces polaires (7,9;6,8") du dispositif électromagnétique (1).

5. Dispositif d'entraînement de réglage selon la revendication 2, caractérisé en ce que la paroi circonférentielle du boîtier (8) entoure la bobine magnétique (1) sans ou presque sans en être écartée et qu'une paroi frontale (8') du boîtier (8) est disposée directement à côté de l'extrémité frontale voisine de la bobine magnétique (1).

6. Dispositif d'entraînement de réglage selon la revendication 1, caractérisé en ce que le dispositif à aimant permanent (25;27',27") est agencé sous la forme d'un excentrique ou d'une partie d'un excentrique, et que dans une section excentrée (25') de l'excentrique sont enchâssés ou disposés deux aimants permanents (27',27"), dont les pôles ayant une première polarité magnétique sont disposés respectivement sur des parties d'extrémité radiales de la section (25'), qui sont situées à l'opposé l'une de l'autre dans la direction circonférentielle de l'excentrique.

7. Dispositif d'entraînement de réglage selon la revendication 1, caractérisé en ce que le dispositif à aimant permanent (25) est agencé sous la forme d'un excentrique ou d'une partie d'un excentrique, l'excentrique étant agencé sous la forme d'un aimant permanent et une partie excentrique (25') constituant le pôle possédant la première polarité magnétique.

8. Dispositif d'entraînement de réglage selon l'une des revendications précédentes, caractérisé en ce que les éléments de retenue coopèrent avec le dispositif à aimant permanent (13;25;27',27") en tant que butées mécaniques.

9. Dispositif d'entraînement de réglage selon l'une des revendications précédentes, caractérisé en ce que dans les deux positions, au moins un pôle du dispositif à aimant permanent (13;25;27',27") se rapproche respectivement au maximum de parties ou pièces polaires en matériau magnétique doux (6,8";7,9;23',23";24',24") du dispositif électromagnétique (1) et, dans une position médiane, est séparé de ces pièces par une distance maximale.

10. Dispositif d'entraînement de réglage selon la revendication 9, caractérisé en ce que dans les deux positions, un contact direct entre les parties ou pièces polaires (6,8";7,9;23',23";24',24") du dispositif électromagnétique (1) et du dispositif à aimant permanent (13;25;27';27") est empêché - par exemple par des butées (levier 10).
